# EUROPÄISCHE PATENTSCHRIFT

(11) **EP 0 854 261 B1**
(45) Veröffentlichungstag und Bekanntmachung des Hinweises auf die Patenterteilung: **02.01.2002**
(21) Anmeldenummer: 98100725.5
(22) Anmeldetag: 16.01.1998
(51) Int. Cl.: E05B 63/20, E05B 15/10

(54) **Selbstverriegelndes Schloss**
Automatically releasing lock
Serrure autobloquante

(30) Priorität: 20.01.1997 DE 19701761
(43) Veröffentlichungstag der Anmeldung: 22.07.1998
(73) Patentinhaber: eff-eff Fritz Fuss GmbH & Co. Kommanditgesellschaft auf Aktien, 72458 Albstadt-Ebingen (DE)
(72) Erfinder: Fuss, Fritz Helmut, Dipl.-Ing. (FH), 72461 Albstadt (DE); Gonser, Gerhard, 72461 Albstadt (DE)
(74) Vertreter: Lang, Friedrich, Dipl.-Ing.

(56) Entgegenhaltungen:
- DE-A- 3 806 422
- DE-A- 4 337 969
- DE-A- 19 514 742

## Beschreibung

Die Erfindung betrifft ein selbstverriegelndes Schloß gemäß dem Oberbegriff des Anspruchs 1.

Aus der DE 44 07 244 C1 ist ein selbstverriegelndes Schloß mit einem Wechsel, einem durch eine Feder in die Schließstellung bewegbaren Riegel, einer Falle und einer Hilfsfalle bekannt, bei dem der über eine geteilte Drückernuß oder einen Schließzylinder betätigbare Riegel über eine Raste, welche über die Hilfsfalle auslösbar ist, in der Offenstellung arretierbar ist. Ein selbsttätiges Ausfahren des Riegels bei offnem Türflügel wird dadurch verhindert, daß ein von der Falle gesteuerter, zweiter Schwenkhebel zur Blokkierung der Hilfsfalle vorgesehen und die Hilfsfalle in der ausgefahrenen Lage durch den Schwenkhebel blockiert ist, wenn die Falle ebenfalls ausgefahren ist.

Obwohl sich dieses Schloß in der Praxis voll bewährt hat, kann es im ungünstigsten Fall geschehen, daß bei Zwischenzuständen der Riegel ausfährt, jedoch nicht in die Öffnung des Schießblechs gelangt. Dies kann z.B. bei einem unkontrollierten Schließen und zu starken Türdichtungen durch ein Zurückfedern der Tür geschehen. Nicht vollständig auszuschließen sind auch Störungen, wenn bei einer berechtigten Türöffnung von außen der Türdrücker nicht bis zur vollständigen Öffnung der Tür niedergedrückt bleibt und der Riegel wieder vorschließt ohne in das Schließblech einrasten zu können.

Bei einem in der EP 0 668 425 A1 beschriebenen selbstverriegelnden Türschloß ist ein Riegel in einer Führungskulisse einer Schubstange geführt, wobei die Schubstange linear gegen die Kraft einer Vorspannfeder verschiebbar ist und dabei der Riegel in das Schloß eingezogen wird. Ein Gesperre, welches z.B. einen an der Schubstange angeordneten Sperrstab und eine kippbar gelagerte Sperrplatte aufweist, greift derart an der Schubstange an, daß der Riegel in jeder Rückzugposition arretierbar ist. Mit Hilfe eines aus dem Türschloß ragenden Positionsfühlers ist das Gesperre lösbar, wobei der Riegel unter Einwirkung der Vorspannfeder, welche auf die Schubstange wirkt, ausschließen kann.

Dieses bekannte Schloß ist insbesondere für einbruchhemmende Schlösser mit mehreren gesperrten Riegeln vorgesehen.
Die lineare Schubstangenbewegung wird als besonders einfache Übertragung für die Nebenschlösser benutzt. Als nachteilig wird bei diesem Schloß angesehen, daß der Riegel im Endabschnitt seiner Rückzugsbewegung in jeder Rückzugsposition arretierbar ist, so daß der Riegel nicht vollständig in den Schloßkasten zurückgezogen ist und eine Tür nur bei einem entsprechend breitem Luftspalt zwischen Rahmen und Tür geöffnet werden kann.

Der Erfindung liegt die **Aufgabe** zugrunde, ein manipulations- und betriebssicheres selbstverriegelndes Schloß zu schaffen, bei welchem ein unkontrolliertes Ausfahren des Riegels in jeder Phase des Öffnungs- und Schließvorgangs besonders wirksam und in einer konstruktiv außerordentlich effizienten Weise verhindert wird.

Erfindungsgemäß wird die Aufgabe durch die Merkmale des Anspruchs 1 gelöst. Zweckmäßig und vorteilhafte Ausbildungen sind in den Unteransprüchen und in der Figurenbeschreibung enthalten.

Ein Grundgedanke der Erfindung besteht darin, die Mechanik eines Schlosses zum Zusammenwirken von Riegel, Schloßfalle und Hilfs- bzw. Steuerfalle derart auszubilden, daß der Riegel beim Öffnen gegenüber der Schloßfalle "voreilend" verstellbar ist. Der Riegel wird immer ganz in das Schloß zurückgezogen und im vollständig zurückgezogenen Zustand arretiert. Eine Schieberplatte, welche federnd vorgespannt ist und den Riegel und die Schloßfalle in ausgeschlossener Stellung gegen ein Zurückdrücken in das Schloß verriegelt und bei geöffneter Tür den Riegel über die Hilfsfalle, welche einen Sperrhebel blockiert, im Schloß zurückhält und so ein unbeabsichtigtes Auslösen des Riegels verhindert, ist linear, vorzugsweise in vertikaler Richtung verstellbar angeordnet und weist eine Kulissenführung zur beispielsweise 90° umgelenkten Verstellung eines Riegelbolzens auf.

Außerdem ist die Schieberplatte derart ausgebildet, daß diese von einer an der Schloßfalle angeordneten Fallenbuchse oder -rolle gehalten wird, wenn die Schloßfalle beim Öffnen der Tür in einem sogenannten Zwischenzustand auf der Vorderseite des Gegenstücks bzw. Schließblechs gleitet. Indem die Schieberplatte von der Rolle der Schloßfalle gehalten wird, wird der Riegel in seiner zurückgezogenen Stellung sicher und störungsfrei gehalten.

Erfindungsgemäß wird eine Arretierung der Schieberplatte durch die Rolle der Schloßfalle in einem Zwischenzustand beim öffnen der Tür und eine manipulationsund betriebssichere Rückhaltung des Riegels in diesem Zwischenzustand durch eine definierte Ausbildung der Schloßfalle und Anordnung in Relation zu der Hilfs- bzw. Steuerfalle erreicht.

Gemäß der Erfindung wird eine Schloßfalle eingesetzt, welche in einem vorgebbaren Zwischenzustand eine Verbreiterung aufweist. Die Verbreiterung kann z.B. durch eine mehrteilige, insbesondere eine zweiteilige Ausbildung, erreicht werden. Vorzugsweise weist die Schloßfalle wenigstens ein Fallenteil auf, welches verstellbar und derart gegenbelastet an der Schloßfalle angeordnet ist, daß diese im unbelasteten Zustand und bei Ansicht vom Schloßstulp her, breiter ist, beim öffnen in einer die Schloßfalle verbreiternden Stellung gehalten ist und dadurch länger an dem Schließblech anliegt.

Beim öffnen der Tür, beispielsweise durch Betätigung eines Drückers von der Innenseite der Tür, bei berechtigtem Zugang durch Drückerbetätigung von der Außenseite her oder beim berechtigten Zugang mit einem Schlüssel durch Betätigung eines Profilzylinders, kann durch die erfindungsgemäße Ausbildung der Schloßfalle, falls die Tür nur etwas geöffnet und der Türdrücker wieder losgelassen wird, die Schloßfalle aufgrund ihrer Breite nur bis auf die Oberfläche des Gegenstückes bzw. Schließbleches ausschließen. Dadurch wird die Schieberplatte von der an der Schloßfalle in einer vorgebbaren Position angeordneten Rolle gehalten, wodurch der Riegel im Schloß zurückgehalten wird. Ein unkontrolliertes Ausschließen des Riegels ist durch die in dieser Stellung arretierte Schieberplatte nicht möglich.

Wenn die Tür weiter geöffnet wird, gelangt die Hilfsfalle bis an das Gegenstück, wodurch eine an der Schieberplatte im Bereich der Hilfsfalle vorgesehene Nase in Eingriff mit der Hilfsfalle gelangt, so daß die gesamte Schieberplatte an einer Verstellung nach vertikal unten weiter gehindert wird. Der Riegel bleibt auf diese Weise in der im Schloß zurückgezogenen Stellung. Beim weiteren öffnen der Tür wird dann auch die Schloßfalle ausgefahren. Da die Hilfsfalle, z.B. durch einen Sperrhebel, weiter blockiert ist, kann der Riegel in keiner Weise unbeabsichtigt ausgelöst werden.

Beim Schließen der Tür gelangt zunächst die Schloßfalle mit dem schwenkbaren Fallenteil an eine Kante des Schließblechs. Das Fallenteil ist derart gegenbelastet, z.B. durch eine Schenkelfeder, daß es in die Schloßfalle zurückgedrückt bzw. geschwenkt wird. Danach gelangt die Hilfsfalle, welche zweckmäßigerweise die gleiche Abschrägung oder keilförmige Ausbildung aufweist wie die Schloßfalle und das Fallenteil, in Eingriff mit der Kante des Schließblechs und löst über einen Sperrhebel die Schieberplatte aus der Raststellung. Über eine Steuerkurve an der Schieberplatte gelangt diese jedoch in Eingriff mit der Rolle der Schloßfalle und wird dadurch an einer vertikalen Rückverstellung gehindert, bis die Schloßfalle in die entsprechende Öffnung des Schließblechs vorschließen kann. Erst dann kann die Schieberplatte verstellt werden und der Riegel über die Kulissenführung und einen darin geführten Riegelstift vorschließen, so daß die Grundstellung bei geschlossener Tür mit ausgeschlossenem Riegel und ausgeschlossener Schloßfalle sowie am Schließblech angedrückter Hilfs- bzw. Steuerfalle erreicht ist.

Eine besonders vorteilhaft ausgebildete und mit der Hilfsfalle und der Schieberplatte zusammenwirkende Schloßfalle mit Verbreiterung wird in der Figurenbeschreibung weiter erläutert.

Die Schieberplatte ist zumindest bereichsweise an einer Innenfläche des Schloßstulps geführt. Im Bereich der Hilfsfalle weist die Schieberplatte eine Langlochführung auf, in welcher ein gehäuseseitig angeordneter Bolzen für den Sperrhebel der Hilfsfalle angeordnet ist. Die Schieberplatte ist in einer Ausnehmung der Hilfsfalle geführt und über eine Rastnase an dieser arretierbar. Im Bereich der Schloßfalle und der auf der Schloßfalle angeordneten Fallenbuchse bzw. Rolle ist die Schieberplatte mit einer vorzugsweise bogenförmigen Ausnehmung versehen, in welcher die Rolle aufgenommen ist, wenn Riegel und Schloßfalle zur Türöffnung zurückgezogen, d.h. in dem Schloßgehäuse aufgenommen sind.

Die Verstellung der Schloßfalle kann über einen Fallenhebel und ein an sich bekanntes Hebelgestänge, welches direkt oder indirekt auch mit der Schieberplatte in Wirkverbindung steht und diese in vertikaler Richtung gegen die Kraft einer Zugfeder verstellt, erfolgen.

Das selbstverriegelnde Schloß ist außerdem über einen Schlüssel und einen Zylinderblock und einen Wechsel zu öffnen. Der Zylinderbart gelangt z.B. mit einer Ausformung der Schieberplatte zur Betätigung des Riegels und mit einem Wechsel in Eingriff, welcher die Falle in das Schloßgehäuse zurückzieht.

Wesentliche Vorteile des erfindungsgemäßen Schloßes sind eine außerordentlich hohe Sicherheit gegen Manipulationen und Störungen in kritischen Zwischenstellungen bzw. Handhabungen und gleichzeitig eine besonders effiziente und raumsparende Mechanik bei Gewährleistung eines versicherungsrechtlich relevanten Riegelausschlußes für selbstverriegelnde Schlösser.

Die Erfindung wird nachstehend anhand einer Zeichnung weiter erläutert; in dieser zeigen
- Fig. 1 bis 6: jeweils einen Querschnitt durch ein erfindungsgemäßes Schloß bei unterschiedlichen Phasen der Schloßbetätigung;
- Fig. 7: einen Querschnitt durch ein erfindungsgemäßes Schloß gemäß Fig. 1 bis 6 in einem Zwischenzustand beim Öffnen oder Schließen einer Tür;
- Fig. 8.1 bis 8.3: eine Draufsicht auf ein Schloß gemäß Figur 7 mit erfindungsgemäß ausgebildeter Schloßfalle und Hilfsfalle beim öffnen einer Tür;
- Fig. 9.1 bis 9.3: eine Draufsicht auf ein Schloß gemäß Fig. 7 mit erfinderungsgemäß ausgebildeter Schloßfalle und Hilfsfalle beim Schließen einer Tür;
- Fig. 10: eine Ansicht einer erfindungsgemäß ausgebildeten Schloßfalle; und
- Fig. 11: eine Draufsicht auf eine erfindungsgemäße Schloßfalle gemäß Figur 10.

Ein Schloß gemäß den Figuren 1 bis 7 weist einen Schloßstulp 2 sowie ein Gehäuse 3 auf, in welchem ein Riegel 4, eine Schloßfalle 5 und eine Hilfs- oder Steuerfalle 6 verstellbar angeordnet sind. Das Schloß ist über eine zweigeteilte Innen/Außen-Drückernuß 7 und einen schlüsselbetätigten Schließzylinder 8 mit einer Schließnase 9 betätigbar.

Der Riegel 4 ist derart ausgebildet, daß eine versicherungsrechtlich relevante Ausschlußlänge von 20 mm gegeben ist. Der Riegel 4 ist mit einer Ausnehmung 11 an einem Riegelbolzen 10 geführt, wenn eine Verstellung von der zurückgezogenen in die ausgeschlossene Stellung und umgekehrt durchgeführt wird. Diese Verstellung erfolgt mit Hilfe einer Schieberplatte 12, welche vom unteren Gehäuserand 13 bis über die Hilfsfalle 6 reicht und gegen eine Zugfeder 14 linear in vertikaler Richtung verstellbar ist. Über den Riegelbolzen 10, welcher in einer kulissenartigen Führung 15 der Schieberplatte 12 geführt ist, erfolgt bei einer vertikalen Verstellung der Schieberplatte eine horizontale Riegelverstellung.

In Fig. 1 befindet sich das Schloß bei geschlossener Tür in einer Grundstellung "Tür zu", bei welcher der Riegel 4 sowie die darüber angeordnete Schloßfalle 5 jeweils in Öffnungen 17 des Schließblechs 16 des Türrahmens vorgeschlossen sind. Die Hilfsfalle 6, welche oberhalb der Schloßfalle 5 angeordnet ist, ist zurückgeschoben und drückt an das Schließblech 16.

Die Schieberplatte 12 ist im Bereich der Hilfsfalle 6 mit einer vertikalen Langlochöffnung 18 versehen und wird in einer Ausnehmung 37 der Hilfsfalle 6 geführt, wobei in der Langlochöffnung 18 ein Bolzen 19 gelagert ist. Der Bolzen 19 bildet die Schwenkachse für einen Sperrhebel 20, welcher nahezu rechtwinklig ausgebildet ist und mit einem oberen Hebelarm 21 zur Arretierung der Hilfsfalle 6 und mit einem unteren Hebelarm 22 in Wirkverbindung mit der Schloßfalle 5 bringbar ist. Die Schieberplatte 12 weist im Bereich der Schloßfalle 5 eine Ausnehmung 38 auf, welche über eine Abschrägung 23 in eine nahezu senkrechte Steuerkante 24 übergeht, welche z.B. in der Grundstellung gemäß Fig. 1 an einer Rolle oder einer Fallenbuchse 25 der Schloßfalle 5 anliegt und die Schloßfalle im ausgeschlossenen Zustand verriegelt. Die Sperrung des Riegels 4 wird über die Kulissenführung 15, die etwa in einem Winkel von 45° zur Vertikalen verläuft, vorgenommen. Der Riegelbolzen 10 ist dann in einer Endlage gehalten.

Bei Betätigung des Türschlosses über die Drückernuß 7 wird ein Transporthebel 29 über eine an sich bekannte, nicht dargestellte Mechanik verschwenkt. Der Transporthebel 29 ist mit der Schieberplatte 12 verbunden und verstellt diese in vertikaler Richtung. Sowohl die Schloßfalle 5 als auch die Hilfsfalle 6 sind in Richtung der ausgeschlossenen Stellung federvorgespannt. Die Schloßfalle 5 wird über einen Fallenhebel 30, welcher um einen gehäuseseitigen Bolzen 35 schwenkbar gelagert ist (siehe Fig. 2 und 5), bei Betätigung der Drückernuß 7 über die Mechanik (nicht dargestellt) verstellt.

In Figur 2 ist das Schloß bei Betätigung von der Innenseite, d.h in Panikfunktion, gezeigt. Identische Merkmale sind mit identischen Bezugszeichen versehen. Bauteile, welche zum Verständnis der Erfindung nichts beitragen, wurden weggelassen. Dies trifft auch für die anderen Figuren zu.

Bei Betätigung der Drückernuß 7 durch einen Türdrücker innen und Drehung um etwa 35° werden der Riegel 4 und die Schloßfalle 5 zurückgezogen, wobei der Riegel 4 der Schloßfalle 5 voreilt. Die Verstellung von Riegel 4 und Schloßfalle 5 erfolgt über die nicht gezeigte Mechanik und den Transporthebel 29 und die Schieberplatte 12 bzw. den Fallenhebel 30. Die Tür kann dann geöffnet werden. Wenn die Tür nicht geöffnet und der Türdrücker losgelassen wird, so schließen Riegel 4 und Schloßfalle 5 wieder vor und verschließen die Tür (siehe Fig. 1).

Figur 3 zeigt das Schloß bei geöffneter Tür, bei welcher die Hilfsfalle 6 und die Schloßfalle 5 aus dem Schloßstulp 2 vorstehen und der Riegel 4 im Schloß zurückgehalten und gegen unbeabsichtigtes Auslösen gesichert ist. Diese Sicherung erfolgt durch die Hilfsfalle 6, welche durch den oberen Hebelarm 21 des Sperrhebels 20 blockiert ist und über eine Rastnase 31 die Schieberplatte arretiert. Durch eine Relativbewegung der Schloßfalle 5 und der Hilfsfalle 6 wird die Hilfsfalle 6 über den Sperrhebel 20 entriegelt und der Riegel 4 kann aufgrund der nach unten verstellten Schieberplatte 12 beim Zumachen der Tür federbelastet und selbstverriegelnd verschließen.

Figur 4 zeigt eine Betätigung von der Außenseite bei geschlossener Tür. Da ein berechtigter Zugang nicht vorliegt, befindet sich der Türdrücker bzw. die Drückernuß außen 7 in Freilauffunktion. Der Türdrücker außen kann dann bis ca. 35° niedergedrückt werden und leerlaufen. Der Riegel 4 und die Schloßfalle 5 werden bei der Freilauffunktion nicht bewegt und das Schloß bleibt somit verriegelt.

Figur 5 zeigt das Schloß bei Betätigung von der Außenseite bei berechtigtem Zugang, beispielsweise mit einem Zutrittkontrollsystem. In diesem Fall kann beispielsweise der Türdrücker bzw. die Drückernuß 7 elektrisch durch einen Hubmagneten mit dem Türdrücker innen gekuppelt werden (nicht dargestellt). Durch die Kupplung werden der Riegel 4 und die Schloßfalle 5 über die Panikseite durch Drehen des Türdrückers außen in das Schloß zurückgenommen (siehe Fig. 2). Die Tür kann geöffnet werden.

In Figur 6 ist eine Betätigung des Schlosses mit einem schlüsselbetätigbaren Schließsystem 8 gezeigt. Durch Drehen des Schließsystems 8 mit Schließnase 9 wird der Riegel 4 über die Schieberplatte 12 sowie die Schloßfalle 5 über einen Wechsel 36 in das Schloßgehäuse zurückgezogen. Die Tür kann dann geöffnet werden.

Figur 7 zeigt einen Zwischenstand des Schlosses nach Fig. 1 bis 6 beim öffnen und Schliessen einer Tür, wobei dieser Zwischenzustand über die in den Figuren 8 bis 11 gezeigte Schloßfalle 5 mit Verbreiterung 40 und mit einer Rolle 25 und der definierten Anordnung der Schloßfalle 5 relativ zur Hilfsfalle 6 und zur Schieberplatte 12 erreicht wird. Die Schloßfalle 5 gleitet auf der Vorderseite des Schließblechs 16. Die Schieberplatte 12 wird dabei von der Rolle 25 der Schloßfalle 5 gehalten und hält gleichzeitig den Riegel 4 in der zurückgezogenen Stellung. Ein unbeabsichtigtes Vorschießen des Riegels 4 ist nicht möglich.

Die Figuren 8.1 bis 8.3 zeigen in einer Draufsicht auf ein Schloß gemäß Fig. 7 einen Vorgang beim Öffnen einer Tür im Bereich der Schloßfalle 5 mit Verbreiterung 40 und einer Hilfsfalle 6. Ein Pfeil A gibt die Öffnungsrichtung einer Tür an. Riegel 4 und Schloßfalle 5 werden, wie im Zusammenhang mit den Figuren 2, 5 oder 6 beschrieben, zurückgezogen. Wird die Tür etwas geöffnet und der Türdrücker wieder losgelassen, so kann die Schloßfalle 5 aufgrund der Verbreiterung 40 nur bis auf die Oberfläche des Schließblechs 16 ausschließen (Fig. 8.1). Dabei wird die Schieberplatte 12 an der Abschrägung 23 von der Rolle 25 der Schloßfalle 5 gehalten und der Riegel 4 bleibt in der zurückgezogenen Stellung im Schloß zurück (Fig. 7). Wird die Tür weiter geöffnet (Fig. 8.2), so fährt die Hilfsfalle 6 zuerst vor und fängt die Schieberplatte 12 und dadurch auch den Riegel 4 (siehe Fig. 3). Danach fährt auch die Schloßfalle 5 vor (Fig. 8.3) und der Zustand wie in Figur 3 ist gegeben. Der Vorlauf der Hilfsfalle 6 vor der Schloßfalle 5 bzw. deren Nachlauf gegenüber der Hilfsfalle 6 wird durch die definierte Ausbildung der Schloßfalle 5 mit einem federbelasteten Fallenteil 40 als Verbreiterung (siehe auch Figur 10 und 11) bewirkt.

Beim Schließvorgang einer Tür (siehe Fig. 9.1 bis 9.3 mit Schließrichtung gemäß Pfeil B) wird die Schloßfalle 5 mit Verbreiterung 40 zunächst durch eine Kante eines Schließblechs 16 zurückgedrückt, wobei dies vom Türspalt, welcher ca. 4 bis 1 mm betragen kann, abhängig ist (Fig. 9.1). Fig. 9.1 und 9.2 verdeutlichen, daß die Verbreiterung 40 dabei nicht wirksam wird, da sie verschwenkt und von der Schloßfalle 5 aufgenommen wird. Danach löst die Hilfsfalle 6, welche ebenfalls an der Kante des Schließblechs 16 anliegt (Fig. 9.2), die Schieberplatte 12 aus. Die Schieberplatte 12 wird jedoch noch von der Rolle 25 solange zurückgehalten (Fig. 7), bis die Schloßfalle 5 im Schließblech 16 vorschließen kann (siehe Fig. 9.3). Danach kann auch der Riegel 5 vorschließen. Es ist dann der Schließzustand gemäß Figur 1 erreicht.

Die Schloßfalle 5 gemäß den Figuren 8 und 9 ist in den Figuren 10 und 11 vergrößert und ohne Hilfsfalle dargestellt. Die Schloßfalle 5 besteht aus einem Grundkörper 39 und weist zur Verbreiterung ein schwenkbares Fallenteil 40 auf, welches derart gegenbelastet ist, daß es beim Schließen und Andrücken an ein Schließblech 16 (s. Fig. 9.1) verschwenkt und vom Grundkörper 39 aufgenommen wird. Beim Öffnen verbleibt das federbelastete Fallenteil 40 in der den Grundkörper 39 verbreiternden Stellung (s. Fig. 8.1 bis 8.3) und gewährleistet das längere Anliegen an dem Schließblech 16 und das Zusammenwirken der Rolle 25 mit der Schieberplatte 12 (s. Fig. 7).

Das Fallenteil 40 ist im vorliegenden Ausführungsbeispiel um eine vertikale Achse 41 schwenkbar angeordnet und verbreitert mit einem überstehenden Bereich 42, welcher über eine Keilfläche 43 des Grundkörpers 39 übersteht, die Schloßfalle 5 stulpseitig. Die Schloßfalle 5 weist im Übergang zwischen einem ausschließbaren Fallenbereich 44 und einem im Schloßgehäuse 3 geführten Fallenbereich 45, welcher mit einer Federaufnahme 46 für eine Druckfeder 48 (siehe z.B. Fig. 1) versehen ist, die Rolle bzw. Fallenbuchse 25 auf. An dieser Rolle 25 wird die Schieberplatte 12 mit ihrer Steuerkante 24 (Fig. 1) oder Abschrägung 23 (Fig. 7) gehalten, um eine vertikale Verstellung der Schieberplatte 12 und ein unerwünschtes Vorschließen des Riegels 4 in jedem Fall zu verhindern und Störungen sowie Beschädigungen am Schloß zu vermeiden.

Das verschwenkbare Fallenteil 40 ist im Querschnitt als ein gleichschenkliges Dreieck mit abgerundeten Ecken ausgebildet und durch eine am Zylinderstift 41 gelagerte Schenkelfeder 49 beaufschlagt. Das Fallenteil 40 steht im unbelasteten Zustand und bei einer auf eine Grundfläche 47 wirkenden Belastung aufgrund der Wirkung der Schenkelfeder 49 über die Keilfläche 43 vor und verbreitert die Schloßfalle 5, um deren Vorlauf vor der Hilfsfalle 6 beim Schließen zu erreichen (Fig. 9.1 bis 9.3). Beim Öffnen wird ein Vorlauf der Hilfsfalle 6 vor der Schloßfalle 5 derart, daß die verbreiterte Schloßfalle 5 länger als die Hilfsfalle 6 an dem Schließblech 16 anliegt, erreicht, indem das Fallenteil 40 durch die Schenkelfeder 49 vorstehend und unverschwenkbar gehalten wird.

Das Fallenteil 40 ist in Längsrichtung gesehen etwa mittig im Grundkörper angeordnet und wird beim Verschwenken um den Zylinderstift 41, welcher in einem an die Grundfläche 47 benachbarten Eckbereich geführt ist, vollständig vom Grundkörper 39 aufgenommen. Die Grundfläche 47 fluchtet dann mit einem oberen und unteren Bereich der Keilfläche 43 des vorderen, ausschließenden Fallenbereichs 44.

## Patentansprüche

1. Selbstverriegelndes Schloß mit einem Riegel (4), einer Schloßfalle (5), einer Hilfsfalle (6) und einer Schieberplatte (12),
bei welchem der Riegel (4) und die Schloßfalle (5) federbeaufschlagt ausschließen und bei verschlossener Tür und ausgeschlossener Stellung verriegelt sind, und und bei welchem der Riegel (4) bei geöffneter Tür und in vollständig zurückgezogener Stellung durch die Hilfsfalle (6) über die Schieberplatte (12) arretiert ist, wobei durch das Eindrücken der Hilfsfalle (6) beim Schließen der Tür die Arretierung des Riegels (4) aufgehoben wird und der Riegel ausschließt,
**dadurch gekennzeichnet,**
**daß** der Riegel (4) beim Öffnen der Tür gegenüber der Schloßfalle (5) voreilt,
**daß** die Schloßfalle (5) mit einem Fallenteil (40) versehen ist und dadurch die Hilfsfalle (6) nacheilt, so daß die Schieberplatte (12) und der Riegel (4) von der Schloßfalle (5) arretiert sind bis die Hilfsfalle (6) die Schieberplatte (12) und dadurch den Riegel (4) arretiert, und
**daß** das Fallenteil (40) beim Schließen in der Schloßfalle (5) aufgenommen ist, und
**daß** die Schloßfalle (5) in ihrer ausgeschlossenen Stellung durch die Schieberplatte verriegelt ist.

2. Schloß nach Anspruch 1,
**dadurch gekennzeichnet,**
**daß** die Schloßfalle (5) ein mit der Schieberplatte (12) zusammenwirkendes Anschlagelement, inbesondere eine Rolle oder Fallenbuchse (25), aufweist, an welchem die Schieberplatte (12) mit vorgebbaren Steuerbereichen (23, 24) arretierbar ist, wenn die Schloßfalle beim öffnen der Tür durch das Fallenteil (40) in einem Zwischenzustand (40) gehalten ist.

3. Schloß nach Anspruch 1,
**dadurch gekennzeichnet,**
**daß** die Schloßfalle (5) zweiteilig ausgebildet ist und einen Grundkörper (39) sowie das Fallenteil (40) aufweist, welches schwenkbar am Grundkörper angeordnet ist.

4. Schloß nach Anspruch 3,
**dadurch gekennzeichnet,**
**daß** der Grundkörper (39) der Schloßfalle (5) einen aus dem Schloßgehäuse (3) ausschließbaren Fallenbereich (44) und einen im Schloßgehäuse (3) geführten Fallenbereich (45) aufweist und daß die Rolle (25), welche zur Arretierung der Schieberplatte (12) vorgesehen ist, im Übergang zwischen den Fallenbereichen (44) und (45) angeordnet ist.

5. Schloß nach Anspruch 4,
**dadurch gekennzeichnet,**
**daß** das Fallenteil (40) in Längsrichtung etwa mittig im ausschließbaren Fallenbereich (44) des Grundkörpers (39) angeordnet und um eine vertikale Achse (41) gegen die Kraft einer Feder (48) verschwenkbar ist und daß das Fallenteil (40) beim Schließen und Andrücken an ein Schließblech (16) verschwenkt und vom Grundkörper (39) aufgenommen ist, während es beim öffnen in der die Schloßfalle (5) verbreiternden Stellung verbleibt und eine Anlage der Schieberplatte (12) an der Rolle (25) der Schloßfalle (5) gewährleistet.

6. Schloß nach Anspruch 5,
**dadurch gekennzeichnet,**
**daß** das Fallenteil (40), welches im Querschnitt als ein gleichschenkliges Dreieck mit abgerundeten Ecken ausgebildet ist, durch eine Schenkelfeder (49) beaufschlagt ist, welche an einem die Schwenkachse bildenden Zylinderstift (41) gelagert ist, und daß das Fallenteil (40) im unbelasteten Zustand und bei einer auf eine Grundfläche (47) wirkenden Belastung durch die Kraft der Schenkelfeder (49) über eine Keilfläche (43) des ausschließbaren Fallenbereichs (44) vorsteht und die Schloßfalle (5) verbreitert.

7. Schloß nach Anspruch 5 oder 6,
**dadurch gekennzeichnet,**
**daß** beim Öffnen ein Vorlauf der Hilfsfalle (6) vor der Schloßfalle (5) vorgesehen ist, derart, daß die Schloßfalle aufgrund des vorstehenden und unverschwenkbar gehaltenen Fallenteils (40) verbreitert ist und an dem Schließblech (16) anliegt, wobei der Riegel (4) in der zurückgezogenen Stellung im Schloß verbleibt, indem die Schieberplatte (12) an einer Abschrägung (23) von der Rolle (25) der am Schließblech (16) anliegenden Schloßfalle (5) arretiert ist, und
**daß** bis zum Vorschließen der Schloßfalle (5) in das Schließblech (16) die Hilfsfalle (6) die Schieberplatte (12) in einer arretierten Stellung hält.

8. Schloß nach einem der vorhergehenden Ansprüche 5 bis 7,
**dadurch gekennzeichnet,**
**daß** das Fallenteil (40) der Schloßfalle (5) beim Schließen der Tür und nach Anlage an dem Schließblech (16) verschwenkt und durch die Schloßfalle (5) aufgenommen ist, daß die Hilfsfalle (6), welche nach der Schloßfalle (5) an dem Gegenstück (16) anliegt, die Schieberplatte (12) aus einer Raststellung löst und
**daß** die Schieberplatte (12) durch die Rolle (25) der Schloßfalle (5) arretiert ist und vertikal verstellbar ist, wenn die Schloßfalle (5) in das Schließblech (16) vorschließt.

9. Schloß nach einem der vorhergehenden Ansprüche,
**dadurch gekennzeichnet,**
**daß** der Riegel (4) über eine kulissenartige Führung (15) aus einer vollständig in dem Schloßgehäuse (3) zurückgezogenen Stellung in eine vorschließende Stellung verstellbar ist und daß die Schieberplatte (12), welche nahezu von einem unteren Gehäuserand (13) bis über die Hilfsfalle (6) reicht, stulpseitig angeordnet und in einer Ausnehmung (37) der Hilfsfalle (6) geführt ist, wobei im Bereich der Schloßfalle (5) eine Ausnehmung (38) und eine Abschrägung (23) sowie eine nahezu senkrechte Steuerkante (24) vorgesehen sind, welche mit der Rolle (25) der Schloßfalle (5) in Eingriff bringbar sind.

10. Schloß nach einem der vorhergehenden Ansprüche,
**dadurch gekennzeichnet,**
**daß** die Schloßfalle (5) über einen Fallenhebel (30) durch eine kuppelbare Innen/Außen-Drückernuß (7) und Mechanik sowie durch einen schlüsselbetätigbaren Schließzylinder (8) und einen Wechsel (36) verstellbar ist, wobei mit der Mechanik über einen Transporthebel (29) die Schieberplatte (12) und mit dieser der Riegel (4) verstellbar ist.

11. Schloß nach einem der vorhergehenden Ansprüche,
**dadurch gekennzeichnet,**
**daß** bei geöffneter Tür, bei welcher die Hilfsfalle (6) und die Schloßfalle (5) aus dem Schloßgehäuse (3) vorstehen und der Riegel (4) im Schloßgehäuse (3) vollständig zurückgezogen ist, eine Sicherung des Riegels (4) gegen ein unbeabsichtigtes Auslösen durch die Hilfsfalle (6) vorgesehen ist, wobei die Hilfsfalle (6) durch einen Sperrhebel (20) blockiert und die Schieberplatte (12) an einer Rastnase (31) arretiert ist.

12. Schloß nach Anspruch 11,
**dadurch gekennzeichnet,**
**daß** durch eine Relativbewegung der Schloßfalle (5) und der Hilfsfalle (6) die Hilfsfalle (6) entriegelt und der Riegel (4) über die federbeaufschlagte und verstellte Schiebeplatte (12) selbstverriegelnd vorschließt.

## Claims

1. Self-locking lock with a bolt (4), a lock swing catch (5), an auxiliary swing catch (6), and a slide plate (12),
in which the bolt (4) and the lock swing catch (5) move out into a locking position in springloaded manner and are locked with the door closed and when moved out in a locking position, and in which the bolt (4) in case of an open door and in completely retracted position is arrested by the auxiliary swing catch (6) via the slide plate (12), wherein by pressing in the auxiliary swing catch (6) on closing the door, the arresting of the bolt (4) is cancelled and the bolt moves out in locking position,
**characterized in that**,
on opening the door the bolt (4) leads compared with the lock swing catch (5),
the lock swing catch (5) is provided with a swig catch part (40) and consequently lags behind the auxiliary swing catch (6), so that the slide plate (12) and bolt (4) are arrested by the lock swing catch (5) until the auxiliary swing catch (6) arrests the slide plate (12), and consequently the bolt (4), and
the swing catch part (40) is received on closure in the lock swing catch (5), and
the lock swing catch (5) when moved out in its locking position is locked by the slide plate.

2. Lock according to claim 1,
**characterized in that**,
the lock swing catch (5) has a stop element, particularly a roller or catch bushing (25) cooperating with the slide plate (12) and on which the slide plate (12) can be arrested with predetermined control areas (23, 24) if, on opening the door, the lock swing catch is held by the swing catch part (40) in an intermediate state (40).

3. Lock according to claim 1,
**characterized in that**,
the lock spring catch (5) has a bipartite construction and has a main body (39) and a swing catch part (40) arranged pivotably on said main body.

4. Lock according to claim 3,
**characterized in that**,
the main body (39) of the lock swing catch (5) has a swing catch area (44) which can be moved out in a locking position from the lock housing (3), and a swing catch area (45) guided in the lock housing (3), and that the roller (25) provided for arresting the slide plate (12) is positioned in the transition between the swing catch areas (44) and (45).

5. Lock according to claim 4,
**characterized in that**,
the swing catch part (40), in the longitudinal direction, is positioned roughly centrally in the swing catch area (44) of the main body (39) in which the lock swing catch can be moved out in a locking position, and is pivotable about a vertical axis (41) counter to the tension of a spring (48), and that the swing catch part (40) pivots on closing and pressing on a locking plate (16) and is received by the main body (39), whilst on opening it remains in the position widening the lock swing catch (5) and ensures an engagement of the slide plate (12) on the roller (25) of the lock swing catch (5).

6. Lock according to claim 5,
**characterized in that**,
the swing catch part (40), which is cross-sectionally constructed as an isosceles triangle with rounded angles, is biased by a spring clip (49), which is mounted on a cylinder pin (41) forming a pivot pin, and that the swing catch part (40) in the unloaded state and with a loading acting on a base surface (47) by the tension of the spring clip (49) projects over a wedge surface (43) of the swing catch area (44) in which the lock swing catch can be moved out in a locking position and widens the lock swing catch (5).

7. Lock according to claim 5 or 6,
**characterized in that**,
on opening the auxiliary swing catch (6) leads compared with the lock swing catch (5), so that the latter is widened as a result of the projecting and unpivotably held swing catch part (40) and engages on the locking plate (16), the bolt (4) remaining in the retracted position in the lock, **in that** the slide plate (12) is arrested on a bevel (23) of the roller (25) of the lock swing catch (5) engaging on the locking plate (16), and that up to the moving forwards in a locking position of the lock swing catch (5) in the locking plate (16) the auxiliary swing catch (6) keeps the slide plate (12) in an arrested position.

8. Lock according to one of the preceding claims 5 to 7,
**characterized in that**,
**in that** the swing catch part (40) of the swing catch (5) on closing the door and engaging on the locking plate (16) pivots and is received by the lock swing catch (5), that the auxiliary swing catch (6) engaging after the lock swing catch (5) on the counterpart (16), releases the slide plate (12) from a stop position , and that the slide plate (12) is arrested by the roller (25) of the lock swing catch (5) and is vertically adjustable when the lock swing catch (5) moves forward in a locking position in the locking plate (16).

9. Lock according to one of the preceding claims,
**characterized in that**,
the bolt (4) is adjustable by means of a link-like guide (15) from a position completely retracted into the lock housing (3) into a moved forward locking position, and that the slide plate (12) which extends almost from a lower housing edge (13) to above the auxiliary catch (6) is arranged on the lock plate side and is guided in a recess (37) of the auxiliary swing catch (6), and in the vicinity of the lock swing catch (5) are provided a recess (38) and a bevel (23) as well as a control edge (24) virtually vertical, which can be engaged with the roller (25) of the lock swing catch (5).

10. Lock according to one of the preceding claims,
**characterized in that**,
the lock swing catch (5) is adjustable by means of a catch lever (30) by a couplable inner/outer latch nut (7) and a mechanism as well as by a key-operable lock cylinder (8) and a changer (36), the mechanism, by means of a transport lever (29) permitting the adjustment of the slide plate (12) and with it the bolt (4).

11. Lock according to one of the preceding claims,
**characterized in that**,
with the door opened, where the auxiliary swing catch (6) and the lock swing catch (5) project from the lock housing (3), and the bolt (4) is completely retracted into the lock housing (3), the bolt (4) is secured against unintentional release by the auxiliary swing catch (6), the auxiliary swing catch (6) being blocked by a catch lever (20) and the slide plate (12) being arrested on a detent (31).

12. Lock according to claim 11,
**characterized in that**,
by a relative movement of the lock swing catch (5) and auxiliary swing catch (6), the auxiliary swing catch (6) is unlocked and the bolt (4) in a self-locking manner moves forward into a locking position by means of a spring-biased adjusted slide plate (12).

## Revendications

1. Serrure auto-verrouillante avec un verrou (4), un pêne (5), un pêne auxiliaire (6) et une plaque de coulisseau (12), dans laquelle le verrou (4) et le pêne (5) sortent sous l'effet d'un ressort et sont verrouillés avec la porte fermée et en position sortie, et dans laquelle le verrou (4) est immobilisé la porte ouverte et en position entièrement rentrée par le pêne auxiliaire (6) par l'intermédiaire de la plaque de coulisseau (12), l'immobilisation du verrou (4) étant supprimée et le verrou étant sorti par un enfoncement du pêne auxiliaire (6) lors de la fermeture de la porte, ***caractérisée en ce que*** le verrou (4) est en avance sur le pêne (5) lors de l'ouverture de la porte, ***en ce que*** le pêne (5) est muni d'une partie de pêne (40) et est donc en retard sur le pêne auxiliaire (6), de sorte que la plaque de coulisseau (12) et le verrou (4) sont immobilisés par le pêne (5) jusqu'à ce que le pêne auxiliaire (6) immobilise la plaque de coulisseau (12) et, donc, le verrou (4), et ***en ce que*** la partie de pêne (40) est logée lors de la fermeture dans le pêne (5) et ***en ce que*** le pêne (5) est verrouillé par la plaque de coulisseau dans sa position sortie.

2. Serrure selon la revendication 1, ***caractérisée en ce que*** le pêne (5) présente un élément de butée coopérant avec la plaque de coulisseau (12), en particulier un rouleau ou une douille de pêne (25), élément contre lequel la plaque de coulisseau (12) peut être immobilisée avec des zones de commande (23, 24) prédéfinissables quand le pêne est tenu dans un état intermédiaire (40) par la partie de pêne (40) lors de l'ouverture de la porte.

3. Serrure selon la revendication 1, ***caractérisée en ce que*** le pêne (5) est conformé en deux parties et présente un corps de base (39) ainsi que la partie de pêne (40), laquelle est montée pivotante sur le corps de base.

4. Serrure selon la revendication 3, ***caractérisée en ce que*** le corps de base (39) du pêne (5) présente une zone de pêne (44) pouvant être sortie du boîtier de serrure (3) et une zone de pêne (45) guidée dans le boîtier de serrure (3) et ***en ce que*** le rouleau (25) qui est prévu pour immobiliser la plaque de coulisseau (12) est placé au niveau de la transition entre les zones de pêne (44) et (45).

5. Serrure selon la revendication 4, ***caractérisée en ce que*** la partie de pêne (40) est placée dans le sens longitudinal environ au centre dans la zone de pêne sortable (44) du corps de base et peut pivoter autour d'un axe vertical (41) contre la force d'un ressort (48), et ***en ce que*** la partie de pêne (40) pivote contre une tôle de fermeture (16) lors de la fermeture et de l'enfoncement et est reçue par le corps de base (39), alors qu'elle reste dans la position élargissant le pêne (5) lors de l'ouverture et garantit un appui de la plaque de coulisseau (12) contre le rouleau (25) du pêne (5).

6. Serrure selon la revendication 5, ***caractérisée en ce que*** la partie de pêne (40), qui est conformée en coupe en triangle équilatéral à sommets arrondis, est chargée par un ressort à branches (49) qui est monté sur une broche cylindrique (41) formant l'axe de pivotement, et ***en ce que*** la partie de pêne (40), à l'état déchargé et avec une charge par la forme du ressort à branches (49) agissant sur une surface de base (47), forme saillie au-delà d'une surface cunéiforme (43) de la zone de pêne sortable (44) et élargit le pêne (5).

7. Serrure selon la revendication 5 ou 6, ***caractérisée en ce que*,** lors de l'ouverture, une avance du pêne auxiliaire (6) par rapport au pêne (5) est prévue, de telle manière que le pêne est élargi par la partie de pêne (40) tenue saillante et non pivotante et s'appuie contre la tôle de fermeture (16), le verrou (4) restant dans la serrure à l'état rentré par le fait que la plaque de coulisseau (12) est immobilisée au niveau d'un biseau (23) par le rouleau du pêne (5) en appui contre la tôle de fermeture (16), et ***en ce que,*** jusqu'à la pré-fermeture du pêne (5) dans la tôle de fermeture (16), le pêne auxiliaire (6) tient la plaque de coulisseau (12) dans une position immobilisée.

8. Serrure selon l'une des revendications précédentes 5 à 7, ***caractérisée en ce que*** la partie de pêne (40) du pêne (5) pivote lors de la fermeture de la porte et après appui contre la tôle de fermeture (16) et est reçu par le pêne (5), ***en ce que*** le pêne auxiliaire (6), lequel s'appuie contre le contre-élément (16) après le pêne (5), libère la plaque de coulisseau (12) d'une position d'encliquetage et ***en ce que*** la plaque de coulisseau (12) est immobilisée par le rouleau (25) du pêne (5) et est mobile verticalement quand le pêne (5) se ferme dans la tôle de fermeture (16).

9. Serrure selon l'une des revendications précédentes, ***caractérisée en ce que*** le verrou (4) peut être déplacé par un guidage à coulisse (15) d'une position entièrement rentrée dans le boîtier de serrure (3) à une position de préfermeture et ***en ce que*** la plaque de coulisseau (12), laquelle va presque d'un bord inférieur (13) du boîtier à au-delà du pêne auxiliaire (6), est disposée côté embouti et est guidée dans un évidement (37) du pêne auxiliaire (6), un évidement (38) et un biseau (23), ainsi qu'un bord de commande presque vertical (24) étant prévus au niveau du pêne (5), lesquels peuvent être mis en prise avec le rouleau (25) du pêne (5).

10. Serrure selon l'une des revendications précédentes, ***caractérisée en ce que*** le pêne (5) peut être déplacé par l'intermédiaire d'un levier de pêne (30) par un fouillot intérieur/extérieur (7) couplable et un mécanisme, ainsi que par un cylindre de fermeture (8) actionnable par clé et un va-et-vient (36), le mécanisme permettant, par l'intermédiaire d'un levier de transport (29), de déplacer la plaque de coulisseau (12) et, avec elle, le verrou (4).

11. Serrure selon l'une des revendications précédentes, ***caractérisée en ce que,*** la porte étant ouverte avec le pêne auxiliaire (6) et le pêne (5) sortant du boîtier de serrure (3) et avec le verrou (4) entièrement rentré dans le boîtier de serrure (3), il est prévu une sécurisation du verrou (4) contre une libération non intentionnelle par le pêne auxiliaire (6), le pêne auxiliaire (6) étant bloqué par un levier de blocage (20) et la plaque de coulisseau (12) étant immobilisée par un nez d'encliquetage (31).

12. Serrure selon la revendication 11, ***caractérisée en ce que*,** par un mouvement relatif du pêne (5) et du pêne auxiliaire (6), le pêne auxiliaire (6) est déverrouillé et le verrou (4) sort avec effet d'auto-verrouillage par l'intermédiaire de la plaque de coulisseau (12) montée sur ressort et déplacée.
